# EUROPÄISCHE PATENTSCHRIFT

(11) **EP 0 838 595 B1**
(45) Veröffentlichungstag und Bekanntmachung des Hinweises auf die Patenterteilung: **18.06.2003**
(21) Anmeldenummer: 97810716.7
(22) Anmeldetag: 30.09.1997
(51) Int. Cl.: F04D 29/58, F04D 29/54

(54) **Schaufelträger für einen Verdichter**
Blade support for a compressor
Support pour aube pour un compresseur

(30) Priorität: 23.10.1996 DE 19643716
(43) Veröffentlichungstag der Anmeldung: 29.04.1998
(73) Patentinhaber: ALSTOM (Switzerland) Ltd, 5401 Baden (CH)
(72) Erfinder: Meylan, Pierre, 5432 Neuenhof (CH)

(56) Entgegenhaltungen:
- EP-A- 0 559 420
- EP-A- 0 600 129
- DE-C- 451 857
- US-A- 3 408 044
- US-A- 5 114 320
- US-A- 5 167 488
- PATENT ABSTRACTS OF JAPAN vol. 007, no. 145 (M-224), 24. Juni 1983 & JP 58 057100 A (HITACHI SEISAKUSHO KK), 5. April 1983
- PATENT ABSTRACTS OF JAPAN vol. 014, no. 119 (M-0945), 6. März 1990 & JP 01 315698 A (TOSHIBA CORP), 20. Dezember 1989
- PATENT ABSTRACTS OF JAPAN vol. 096, no. 004, 30. April 1996 & JP 07 317562 A (MITSUBISHI HEAVY IND LTD), 5. Dezember 1995

## Beschreibung

### Technisches Gebiet

Die Erfindung betrifft einen Schaufelträger für einen axial durchströmten Verdichter, vorzugsweise für einen thermisch hochbelasteten Hochdruckverdichter, wobei der Schaufelträger mit Kühlkanälen versehen ist, welche in einem geschlossenem Kreislauf von einem Kühlmittel durchströmt sind.

### Stand der Technik

Gekühlte oder beheizte Schaufelträger für Turbomaschinen sind hinlänglich bekannt. Um die Anfahrprobleme einer Dampfturbine zu lösen, ist es bereits aus der BE-A 549 186 bekannt, zwischen dem Schaufelträger und einer Aussenisolation ein System bestehend aus Rohren, Kanälen, Leitungen und dergleichen zirkular oder spiralig um den Schaufelträger herum anzuordnen, um diesen mittels Zufuhr von Fremdwärme jederzeit auf einer Solltemperatur zu halten.

Bei axialen Verdichtern, insbesondere auch Hochdruckverdichtern, wie sie beispielsweise in stationären Gasturbinen oder Turbinen-Triebwerken zur Kompression der Verbrennungsluft verwendet werden, ist zwischen den äusseren Enden der Laufschaufeln und der Innenwand des Verdichtergehäuses ein radiales Spiel in der Grössenordnung von 1 mm vorgesehen, das möglichst klein gehalten werden soll, um den Rückstrom der Luft und die damit einhergehende Verringerung des Wirkungsgrades gering zu halten. Entsprechendes gilt für die Leitschaufelspitzen, die gegen den Rotor dichten.

Die Verringerung des radialen Spiels wird dadurch erschwert, dass sich in unterschiedlichen Betriebszuständen des Verdichters Rotorschaufeln und Verdichtergehäuse in unterschiedlichem Masse ausdehnen bzw. zusammenziehen. Das radiale Spiel muss daher so gewählt werden, dass es unter den ungünstigsten Betriebsbedingungen, d.h., bei ausgedehnten Rotor und Laufschaufeln und zusammengezogenem Verdichtergehäuse, noch ausreichend ist. Dabei ist zu berücksichtigen, dass die Veränderung des radialen Spiels sowohl mechanische als auch thermische Ursachen haben kann. Als mechanische Ursache kommt vor allem die radiale Auslenkung des Rotors und der Laufschaufeln durch die bei schneller Rotation angreifenden Fliehkräfte in Frage. Als thermische Ursachen sind unterschiedliche thermische Ausdehnungen in Rotor und Stator aufgrund von Temperaturdifferenzen oder unterschiedlichen Ausdehnungskoeffizienten der verwendeten Materialien anzusehen sowie die Ovalisation der Gehäuseteile durch die Teilfuge in der Trennebene.

In der Vergangenheit ist eine Vielzahl von Vorschlägen gemacht worden, die sich mit der aktiven Ausregelung des radialen Spiels (sog "active clearance control") während des Betriebs befassen. Zu diesem Zweck kann beispielsweise wahlweise kältere und/oder wärmere Druckluft, die aus unterschiedlichen Kompressionsstufen stammt, ins Innere des Rotors geleitet werden, um durch eine Steuerung der Temperatur der die Laufschaufeln tragenden Scheiben das radiale Spiel zu steuern.

Neben der oben erwähnten Temperatursteuerung des Rotors ist auch bereits eine Temperatursteuerung des Verdichtergehäuses vorgeschlagen worden, bei der die Temperatur des Verdichtergehäuses durch einen mehr oder weniger starken Kühlluft- oder Kühlwasserstrom kontrolliert abgesenkt wird.
Gemäss US 4230436 wird dabei die Kühlluft an unterschiedlichen Verdichterstufen entnommen und in Kühlkanälen sowohl hinter den Leitschaufeln als auch hinter der den Laufschaufeln gegenüberliegenden Innenwand des Verdichtergehäuses entlanggeführt.
Gemäss JP 58057100 beaufschlagt das Kühlwasser einen Ringraum zwischen einem inneren, den Rotor umschliessenden Gehäuse und einem äusseren Gehäuse. Ein Sensor zur Messung der Spaltweite ist ausgangsseitig mit der Kühlwasserspeisepumpe verbunden. In Abhängigkeit des Sensorsignals erfolgt die Kühlwasserbeaufschlagung des inneren Gehäuses.

Die bekannten Verfahren zur aktiven Spielregelung beziehen sich auf den normalen Betrieb des Verdichters. Sie können daher auch zur Kühlung bzw. Heizung verschiedener Verdichterteile oder -partien auf Verdichterluft unterschiedlicher Temperatur oder - im Falle des Verdichters einer Gasturbine-Heissgas aus dem Triebwerksteil zurückgreifen.

Nicht berücksichtigt ist dabei der Fall des sogenannten "Warmstarts", bei welchem der Verdichter nach einem vorangegangenen Abschalten, aber noch vor einer vollständigen Abkühlung, wieder anläuft: In diesem Fall befinden sich Rotor und Stator auf deutlich unterschiedlichen Temperaturen, da sich der aussenliegende Stator schneller abkühlt und entsprechend zusammenzieht, während der Rotor länger heiss bleibt und entsprechend seine Ausdehnung beibehält. Hierdurch verringert sich das radiale Spiel erheblich. Damit in diesem Zustand ein erneutes Starten möglich wird (Warmstart), muss bei der Auslegung des radialen Spiels dieser Sonderfall berücksichtigt werden, was zu erhöhten Werten des radialen Spiels führt.

### Darstellung der Erfindung

Bei modernen Gasturbinen kann der Rotor ebenfalls gekühlt sein und aus ferritischem Material bestehen. Er ist dann in der Regel mit einer thermischen Isolation versehen, die dafür sorgt, dass die Rotortemperatur niedriger bleibt als die Temperatur der Verbrennungsluft im jeweiligen Abschnitt am Verdichteraustritt. In diesem Fall sind die radialen Betriebsspiele grösser als die Spiele im Kaltzustand der Anlage, da die Rotortemperatur niedriger ist als die Schaufelträgertemperatur.

Dem soll Abhilfe geschaffen werden. Die der Erfindung zugrundeliegende Idee ist es, den Schaufelträger auf ca. 70°C bis 120°C herunterzukühlen und ihn damit während allen Betriebsbedingungen nur einer vernachlässigbaren thermischen Bewegung zu unterwerfen. Dadurch wären nur mehr die mechanischen und thermischen Bewegungen des Rotors zu berücksichtigen und es sind minimale Radialspiele bei allen Betriebsbedingungen erzielbar. Insbesondere der Warmstart bildet kein Kriterium mehr für die richtige Wahl des Radialspiels.

Erfindungsgemäss wird dies bei einem Schaufelträger der eingangs genannten Art dadurch erreicht, dass der Schaufelträger mit Kühlkanälen ausgerüstet ist, welche in Umfangsrichtung ringförmig oder schraubenförmig innerhalb des Schaufelträgers verlaufen und mit ihren Zu-und Ableitungen ein zusammenhängendes Skelett bilden, welches mit dem Schaufelträger vergossen ist. Als Kühlmittel bietet sich Wasser an; gegebenenfalls könnte auch ein Kühlgas oder Hochdruckdampf als Kühlmittel in Betracht gezogen werden.

Der Vorteil der Erfindung ist unter anderm darin zu sehen, dass für einen derartig heruntergekühlten Schaufelträger ein kostengünstiges und gut verarbeitbares Material wie Sphäroguss oder Grauguss verwendet werden kann, im Gegensatz zu den heute üblichen teuren Werkstoffen, wie beispielsweise 10-prozentigem Chromstahl. Darüber hinaus findet infolge der niedrigen Schaufelträgertemperatur keine Ovalisierung statt, und die Möglichkeit einer nahezu vollständig leckagefreien Struktur ist gegeben.

Es ist zweckmässig, wenn bei ringförmiger Ausbildung jeder Kühlring mit einer Zuleitung und einer Ableitung versehen ist, so dass mindestens zwei separate Kühlpfade vorgesehen werden können.
Es bietet sich dann an, dass in Längsrichtung des Schaufelträgers mindestens jeder zweite aufeinanderfolgende Kühlring oder mindestens jede zweite aufeinanderfolgende Schlaufe der schraubenförmigen Anordnung an einen separaten Kühlpfad angeschlossen ist.

Da die Kühlkanäle mit ihren Zu-und Ableitungen ein zusammenhängendes Skelett bilden, so kann dieses in die Gussform des Schaufelträgers eingebracht und zusammen mit dem Schaufelträger vergossen werden.
Zwar ist es bereits aus der US-A-4,386,885 bekannt, Kühlkanäle in einen Schaufelträger einzugiessen. Jedoch handelt es sich dabei um die Kühlung von Gasturbinenschaufeln, wozu in Axialrichtung der Maschine verlaufende und mit den Leitschaufelfüssen kommunizierende Rohre im Schaufelträger angeordnet sind.

### Kurze Beschreibung der Zeichnungen

In den Zeichnungen ist ein Ausführungsbeispiel der Erfindung anhand einer stationären Gasturbine dargestellt.

Es zeigen:
- Fig.1: einen Teillängschnitt durch den Verdichter der Gasturbine;
- Fig.2: ein Prinzipschema einer Kühlkanalanordnung;
- Fig.3 bis 6: Ausführungsbeispiele von Kühlrohren;
- Fig.7: eine Variante einer Kühlkanalanordnung.

Es sind nur die für das Verständnis der Erfindung wesentlichen Elemente gezeigt. Die Strömungsrichtung der Arbeitsmittel ist mit Pfeilen bezeichnet. In den verschiedenen Figuren sind jeweils funktionsgleiche Elemente mit denselben Bezugszeichen versehen.

Weg zur Ausführung der Erfindung

In Fig 1 ist schematisch eine einwellige Gasturbine dargestellt, welche im Beispielsfall mit einer Zwischenerhitzung ausgrüstet ist. Turbinenseitig sind der Rotor 10 und der Schaufelträger 11 mit einer einstufigen Hochdruckbeschaufelung 12 respektive einer (nicht dargestellten) mehrstufigen Niederdruckbeschaufelung bestückt. Das der Primärbrennkammer 13 entströmende Rauchgas entspannt sich unter Leistungsabgabe in der Hochdruckbeschaufelung 12 und gelangt in eine Mischstrecke 25. Dort wird dem Rauchgas über eine Brennstoffzufuhr weiterer Brennstoff und gegebenenfalls Verbrennungsluft beigemischt und die Mischung einer zweiten Brennkammer zugeführt.

Die Primärbrennkammer 13 bezieht die Verbrennungsluft aus dem Plenum 14 und wird über die Brennstoffleitung 15 mit flüssigem und/oder gasförmigem Brennstoff versorgt.

In das Plenum 14 gelangt die Verbrennungsluft aus dem Diffusor 16 des Verdichters 17. Dessen mehrstufige Hochdruckbeschaufelung 18 respektive Niederdruckbeschaufelung 19 wird einerseits von Laufschaufeln 18a, 19a gebildet, die in Eindrehungen des Rotors 10 eingeschaufelt sind. Andererseits sind die zugehörigen Leitschaufeln 18b, 19b in Eindrehungen der zweiteilig ausgebildeten Niederdruckschaufelträger 20 und Hochdruckschaufelträger 21 befestigt. Zwischen Hochdruckbeschaufelung 18 und Niederdruckbeschaufelung 19 ist eine Kühlluftentnahme 22 angeordnet. Zur Darstellung des vorherrschenden Problems wird angenommen, dass die Verbrennungsluft infolge der Verdichtung in der Niederdruckbeschaufelung an deren Austritt bereits eine Temperatur von ca. 450°C aufweist. Aus Fig. 1 ist erkennbar, dass die Innenseite des schräg verlaufenden Teils des Hochdruckschaufelträgers 21 dieser Temperatur ausgesetzt ist. In der Hochdruckbeschaufelung 18 wird die Verbrennungsluft auf ihren Enddruck verdichtet und erreicht hierbei eine Temperatur von ca. 550°C, mit welcher sie über den Diffusor 16 in das Plenum 14 ausgestossen wird. Die gesamte Aussenseite des Hochdruckschaufelträgers 21 sowie ihre den Diffusor 16 begrenzende Innenwandung ist dieser Austrittstemperatur ausgesetzt.

Um für den thermisch hochbelasteten Schaufelträger 21 ein kostengünstiges Material verwenden zu können, ist an der Diffusorwandung ein Hitzeschutzschild 23 auf geeignete Art angebracht. Gegen das Plenum 14 ist die Aussenseite des Schaufelträgers 21 in ihrer ganzen axialen Erstreckung über eine thermische Isolation 24 in Form eines Abdeckbleches abgegrenzt. Ebenfalls über seine ganze Länge ist der Schaufelträger 21 mit Kühlkanälen 26 versehen ist, welche in geschlossenem Kreis von einem Kühlmittel, hier Wasser, durchströmt sind. Diese Kühlkanäle 26 verlaufen in Umfangsrichtung innerhalb des Schaufelträgers 21 und sind im Gleichstrom zur Verdichterströmung durchströmt.

Ein Beispiel für eine zweckmässige Kühlkanal-Anordnung zeigt Fig. 2. Die Kanäle 26 sind ringförmig ausgebildet und bestehen aus einer Mehrzahl von in geeignetem Abstand nebeneinander angeordneten Kühlringen 27 mit je einer Zuleitung 28 und einer Ableitung 29. Angespeist werden die Kühlringe 27 über eine Wasserzufuhrleitung 30 mittels einer Umwälzpumpe 31. Bezogen wird das Kühlwasser aus einem Druckhaltegefäss 32, welches seinerseits mittels einer Druckpumpe 33 mit Wasser versorgt wird. Über dem Wasserniveau im Druckhaltegefäss befindet sich eine Gasatmosphäre. Aus den jeweils letzten Kühlringen wird das Wasser über eine Wasserrückführleitung 34 abgeführt und in einem Wärmeaustauscher 35 rückgekühlt, bevor es in das Druckhaltegefäss 32 gelangt.

Im Beispielsfall sind zwei getrennte Kühlpfade vorgesehen, die aus der gemeinsamen Wasserzufuhrleitung 30 angespeist werden und beim Austritt aus den Kühlkanälen in die gemeinsame Wasserrückführleitung 34 münden. Um die beiden Pfade gleichmässig mit Wasser zu versorgen, sind jeweils Blenden 36 stromaufwärts der zuerst beaufschlagten Kühlringe 27 angeordnet.

Die Kühlpfade sind derart ausgebildet, dass jeder zweite Kühlring 27 aus der Anordnung im gleichen Pfad liegt. Wie aus Fig. 2 erkennbar, bezieht der erste Ring 27a Wasser aus der linken Zuleitung 28a. Das Wasser durchströmt den Ring 27a im Gegenuhrzeigersinn und wird über die Ableitung 29a aus dem Ring 27a abgeführt. Diese Ableitung 29a kommuniziert über eine Verbindungsleitung 37 mit der Zuleitung des übernächsten Kühlringes 27. Dementsprechend bezieht der zweite Ring 27b Wasser aus der rechten Zuleitung 28b. Das Wasser durchströmt den Ring hier im Uhrzeigersinn und wird über die Ableitung 29b aus dem Ring abgeführt. Diese Ableitung 29b kommuniziert wiederum über eine Verbindungsleitung 37 mit der Zuleitung des übernächsten Kühlrings 27. In Längsrichtung des Schaufelträgers 21 werden demnach benachbarte Kühlkanäle 26 gegensinnig durchströmt.

Es versteht sich, dass eine derartige Ringanordnung selbstverständlich nicht rein zylindrisch sein muss, wie in Fig. 2 dargestellt ist, sondern dass gemäss der Darstellung in Fig. 1 die Kühlkanäle 26 auch radial übereinander oder in der Schrägen verlaufen können. Den erforderlichen Abstand zwischen zwei benachbarten Ringen 27a, 27b wird der Fachmann aufgrund der jeweils lokal abzuführenden Wärme wählen.

Unabhängig von der tatsächlichen Geometrie der Kühlanordnung bietet diese Lösung den Vorteil, dass sämtliche Kühlringe 27 mit ihren Zu- und Ableitungen 28 respektive 29 und den Verbindungsleitungen 37 zu einer Skelettkonstruktion zusammengestellt werden können, beispielsweise durch Schweissen. Diese Skelettkonstruktion kann in der Folge mit dem Schaufelträger 21 zusammen vergossen werden. Als Material für den Schaufelträger 21 bietet sich Sphäroguss an, beispielsweise GGG40Mo oder Grauguss. Die Kühlringe 27 bestehen vorzugsweise aus Stahlrohren mit einem höheren Schmelzpunkt als jener des Schaufelträgermaterials. Bedingt durch den höheren Wärmeausdehnungskoeffizienten von rostfreiem Stahl ist während des Betriebes stets ein inniger Kontakt und damit ein guter Wärmeaustausch zwischen Schaufelträger und Kühlrohren gewährleistet.

Um diesen Wärmeaustausch noch zu fördern, können die Kühlrohre gemäss den Figuren 3 bis 6 an ihrem Aussenumfamg mit angeschweissten Rippen 40, Stegen 41 oder Stiften 42 versehen sein. Die Rippen können dabei kreisförmig (Fig. 3) oder schraubenförmig (Fig. 4) angeordnet sein. Längsgerichtete Stege 41 können an mehreren Stellen am Rohrumfang angebracht sein (Fig. 6), genau so wie Stifte 42 (Fig. 5).

Ein Zahlenbeispiel verdeutlicht die Wirkungsweise der Erfindung: Bei einer Wandstärke von ca. 50 bis 70 mm des zu kühlenden Schaufelträgers 21 werden Stahlrohre von 20 mm Aussendurchmesser gewählt. Die thermische Isolierung des Schaufelträgers 21 wird so dimensioniert, dass zwischen Aussenseite und Innenseite des Schaufelträgers 21 die Temperaturdifferenz nicht grösser als 30 K - 70 K betragen soll. Der durch Konvektion zwischen Verbrennungsluft und Schaufelträger 21 auftretende Wärmetransfer soll auf 50-150 W/m²K begrenzt werden.

Bei einem Schaufelträger 21 einer modernen Anlage hat dies zur Folge, dass eine Wärmemenge von ca. 500 kW über den geschlossenen Wasserkühlkreis abzuführen ist. Wird eine Temperturdifferenz von 20 K zwischen Wassereintritt und Wasseraustritt zugelassen, so erfordert dies eine Wassermenge von 6 Kg/s. Es empfiehlt sich, hierzu mit einem Wasserdruck von 40 bis 80 bar und einer Wassertemperatur von maximal 120°C zu arbeiten.

Eine andere nicht dargestellte Kühlkanal-Anordnung kann darin bestehen, dass die Kühlkanäle 26 schraubenförmig angeordnet sind, und dass auch hier mindestens zwei separate Kühlpfade vorgesehen sind. Diese Lösung entspricht einem zweigängigen Gewinde. Auch dann würde jede zweite aufeinanderfolgende Schlaufe der schraubenförmigen Anordnung mittels eigener Zu-und Ableitungen an einen separaten Kühlpfad angeschlossen sein.

Eine weitere in Fig. 7 dargestellte Kühlkanal-Anordnung kann darin bestehen, dass die Kühlkanäle 26a durch Fräsen oder Drehen in die Aussenwand des Schaufelträgers 21 eingearbeitet werden und mit einem aufgeschweissten Deckband 38 verschlossen werden. Auch bei dieser Lösung kann eine zirkulare oder schraubenförmige Kanalanordnung zur Anwendung gelangen. Die Zu- und Ableitungen der einzelnen Kanäle 26a und die Verbindungsleitungen würden sich in diesem Fall ausserhalb des eigentlichen Schaufelträgers 21 befinden. Als Material für den Schaufelträger 21 bietet sich dann ein niedriglegierter Stahl an. Mit 39 sind die an der Innenwand des Schaufelträgers 21 angebrachten Eindrehungen für die Verdichterleitschaufeln 18b bezeichnet.

Die Erfindung ist selbstverständlich nicht auf die gezeigte und beschriebene Ausführung beschränkt. In Abweichung zur vorgegebenen Strömungsrichtung könnten die Kühlkanäle auch im Gegenstrom zur Verdichterströmung durchflossen sein. Desgleichen verlässt auch ein gleichsinniges Durchströmen aller Kühlkanäle entweder im Uhrzeigersinn oder im Gegenuhrzeigersinn nicht den Rahmen der Erfindung. Abhängig von der Grösse des zu kühlenden Schaufelträgers können selbstverständlich auch mehrere Kühlpfade anstelle der beschriebenen zwei Pfade vorgesehen werden. Die richtige Wahl wird unter anderem eine Frage des zulässigen Druckverlustes innerhalb des Kühlsystems sein.
Schliesslich ist die neue Kühlmethode nicht nur bei stationären Gasturbinen anwendbar, sondern auch beispielsweise bei leichtbauenden Flugzeugturbinen. In diesem Fall wird als Material für den zu kühlenden Schaufelträger eine Aluminiumoder Magnesiumlegierung verwendet.

### Bezugszeichenliste

- 10: Rotor
- 11: Schaufelträger turbinenseitig
- 12: Hochdruckbeschaufelung turbinenseitig
- 13: Primärbrennkammer
- 14: Plenum
- 15: Brennstoffleitung
- 16: Diffusor
- 17: Verdichter
- 18: Hochdruckbeschaufelung von 17
- 18a: Laufschaufel
- 18b: Leitschaufel
- 19: Niederdruckbeschaufelung von 17
- 19a: Laufschaufel
- 19b: Leitschaufel
- 20: Niederdruckschaufelträger von 17
- 21: Hochdruckschaufelträger von 17
- 22: Kühlluftentnahme
- 23: Hitzeschutzschild
- 24: thermische Isolation
- 25: Mischstrecke
- 26, 26a: Kühlkanal
- 27: Kühlring
- 28: Zuleitung
- 29: Ableitung
- 30: Wasserzufuhrleitung
- 31: Umwälzpumpe
- 32: Druckhaltegefäss
- 33: Druckpumpe
- 34: Wasserrückführleitung
- 35: Wärmeaustauscher
- 36: Blende
- 37: Verbindungsleitung
- 38: Deckband
- 39: Eindrehung für Verdichterleitschaufel
- 40: Rippe an 27
- 41: Steg an 27
- 42: Stift an 27

## Patentansprüche

1. Schaufelträger für einen axial durchströmten Verdichter (17), vorzugsweise für einen thermisch hochbelasteten Hochdruckverdichter, wobei der Schaufelträger (21) mit Kühlkanälen (26) versehen ist, welche in einem geschlossenen Kreislauf von einem Kühlmittel durchströmt sind,
**dadurch gekennzeichnet,**
**dass** die Kühlkanäle (26,26a) in Umfangsrichtung ringförmig oder schraubenförmig innerhalb des Schaufelträgers (21) verlaufen und mit ihren Zu-und Ableitungen (28,29) ein zusammenhängendes Skelett bilden, welches mit dem Schaufelträger (21) vergossen ist.

2. Schaufelträger nach Anspruch 1, **dadurch gekennzeichnet, dass** bei ringförmiger Anordnung der Kühlkanäle (26,26a) jeder Kühlring (27) mit einer Zuleitung (28) und einer Ableitung (29) versehen ist.

3. Schaufelträger nach Anspruch 1, **dadurch gekennzeichnet, dass** bei schraubenförmiger Anordnung mindestens zwei separate Kühlpfade vorgesehen sind.

4. Schaufelträger nach Anspruch 1, **dadurch gekennzeichnet, dass** in Längsrichtung des Schaufelträgers (21) benachbarte Kühlkanäle (26,26a) gegensinnig durchströmt sind.

5. Schaufelträger nach Anspruch 1, **dadurch gekennzeichnet, dass** in Längsrichtung des Schaufelträgers (21) mindestens jeder zweite aufeinanderfolgende Kühlring (27) oder mindestens jede zweite aufeinanderfolgende Schlaufe an einen separaten Kühlpfad angeschlossen ist.

6. Schaufelträger nach Anspruch 5, **dadurch gekennzeichnet, dass** bei mehreren Kühlpfaden in der Wasserzufuhrleitung (30) eine Blende (36) angeordnet ist.

7. Schaufelträger nach Anspruch 1, **dadurch gekennzeichnet, dass** die Kühlkanäle (26,26a) im Gleichstrom zur Verdichterströmung durchströmt sind.

## Claims

1. Blade carrier for an axial-flow compressor (17), preferably for a high-pressure compressor subjected to high thermal loading, the blade carrier (21) being provided with cooling passages (26), through which a cooling medium flows in a closed circuit, **characterized in that** the cooling passages (26, 26a) run in a ring shape or helically in the circumferential direction inside the blade carrier (21) and, with their feed and discharge lies (28, 29), form a continuous skeleton which is cast with the blade carrier (21).

2. Blade carrier according to Claim 1, **characterized in that**, in the case of a ring shaped arrangement of the cooling passages (26, 26a), each cooling ring (27) is provided with a feed line (28) and a discharge line (29).

3. Blade carrier according to Claim 1, **characterized in that** at least two separate cooling paths are provided in the case of a helical arrangement.

4. Blade carrier according to Claim 1, **characterized in that**, in the longitudinal direction of the blade carrier (21), the flow through adjacent cooling passages (26, 26a) takes place in the opposite direction.

5. Blade carrier according to Claim 1, **characterized in that** at least every second successive cooling ring (27) or at least every second successive loop is attached to a separate cooling path in the longitudinal direction of the blade carrier (21).

6. Blade carrier according to Claim 5, **characterized in that**, in the case of a plurality of cooling paths, an orifice (36) is arranged in the water-supply line (30).

7. Blade carrier according to Claim 1, **characterized in that** the flow through the cooling passages (26, 26a) takes place in parallel with the compressor flow.

## Revendications

1. Support d'aube pour un compresseur axial (17), de préférence pour un compresseur à haute pression à forte charge thermique, dans lequel le support d'aube (21) est pourvu de canaux de refroidissement (26) qui sont parcourus en un circuit fermé par un agent de refroidissement, **caractérisé en ce que** les canaux de refroidissement (26, 26a) sont disposés sous forme annulaire ou hélicoïdale dans le sens périphérique à l'intérieur du support d'aube (21) et forment avec leurs conduites d'arrivée et de retour (28, 29) une structure continue, qui est moulée dans le support d'aube (21).

2. Support d'aube selon la revendication 1, **caractérisé en ce qu'**avec une disposition annulaire des canaux de refroidissement (26, 26a), chaque anneau de refroidissement (27) est pourvu d'une conduite d'arrivée (28) et d'une conduite de retour (29).

3. Support d'aube selon la revendication 1, **caractérisé en ce qu'**avec une disposition hélicoïdale, il est prévu au moins deux chemins de refroidissement séparés.

4. Support d'aube selon la revendication 1, **caractérisé en ce que** des canaux de refroidissement (26, 26a) voisins dans le sens longitudinal du support d'aube (21) sont parcourus en sens contraire.

5. Support d'aube selon la revendication 1, **caractérisé en ce qu'**au moins un anneau de refroidissement (27) sur deux anneaux successifs dans le sens longitudinal du support d'aube (21) ou au moins une boucle sur deux boucles successives dans le sens longitudinal est raccordé(e) à un chemin de refroidissement séparé.

6. Support d'aube selon la revendication 5, **caractérisé en ce qu'**avec plusieurs chemins de refroidissement, un diaphragme (36) est disposé dans la conduite d'arrivée de l'eau (30).

7. Support d'aube selon la revendication 1, **caractérisé en ce que** les canaux de refroidissement (26, 26a) sont parcourus dans le même sens que l'écoulement dans le compresseur.
